# EUROPÄISCHE PATENTSCHRIFT

(11) **EP 3 992 389 B1**
(45) Veröffentlichungstag und Bekanntmachung des Hinweises auf die Patenterteilung: **28.06.2023**
(21) Anmeldenummer: 20204952.4
(22) Anmeldetag: 30.10.2020
(51) Int. Cl.: E04F 10/00, E04F 10/02, E04F 10/10, E04F 10/06

(54) **ÜBERDACHUNG MIT BESCHATTUNGSELEMENTEN**
COVERING WITH SHADING ELEMENTS
TOITURE POURVU D'ÉLÉMENTS D'OMBRAGE

(43) Veröffentlichungstag der Anmeldung: 04.05.2022
(73) Patentinhaber: Weinor GmbH & Co. KG, 50829 Köln (DE)
(72) Erfinder: Stawski, Karl-Heinz, 50769 Köln (DE)
(74) Vertreter: Patentanwaltskanzlei Methling

(56) Entgegenhaltungen:
- DE-U1-202008 009 014
- DE-U1-202012 004 888
- DE-U1-202018 000 966
- US-A1- 2016 281 384

## Beschreibung

Die Erfindung betrifft eine Überdachung nach dem Oberbegriff gemäß Anspruch 1.

Eine derartige Überdachung ist aus der US 2016/281 384 A1 bekannt. Aus der DE 20 2008 009 014 U1 ist ein Mast zur höhenverstellbaren Befestigung eines textilen Sonnensegels bekannt.

Beispielsweise sind verglaste Terrassendächer bekannt, bei denen einer oder mehrere der Träger integrierte Senkrechtsbeschattungen aufweisen. Nachteilig bei diesen Terrassendächern ist es, dass die an den Trägern angeordneten Senkrechtbeschattungen den Raum unter der Terrassenüberdachung begrenzen und dadurch gleichzeitig einschränken.

Die Aufgabe der Erfindung ist es, die Nachteile der bekannten Überdachungen zu überwinden und eine Überdachung derart weiterzubilden, dass diese mit einer oder mehreren Beschattungselementen ausgerüstet werden kann, ohne dass diese den Raum unter der Überdachung begrenzen und einschränken und dass deren Beschattungsbereich variabel an einen veränderlichen Sonnenstand anpassbar ist.

Diese Aufgabe wird erfindungsgemäß durch eine Überdachung gemäß Anspruch 1 gelöst. Vorteilhafte Weiterbildungen der Erfindung sind in den Unteransprüchen angegeben.

Besonders vorteilhaft bei der Überdachung mit einem aus mehreren Trägern gebildeten Rahmen, wobei zumindest einer der Träger eine Tuchwelle mit einem von der Tuchwelle abwickelbaren Beschattungselement mit einem in Abwickelrichtung freien Ende aufweist, wobei das Beschattungselement ein von der Tuchwelle abwickelbares Sonnensegel bildet, wobei das Beschattungselement an seinem freien Ende frei abspannbar ist, ist es, dass das freie Ende des Beschattungselementes von einer oder mehreren Stützen aufgenommen ist, wobei die Stütze/n höhenverstellbar und/oder neigungsverstellbar sind.

Das bedeutet, dass das Beschattungselement ohne Führungen des Beschattungselementes in beliebiger Richtung ausgehend von der Tuchwelle abgespannt oder aufgespannt werden kann.

Das Beschattungselement bildet somit ein von der Tuchwelle abwickelbares Sonnensegel, dessen freies Ende frei abspannbar oder aufspannbar ist, ohne dass Führungsschienen oder Gelenkarme angeordnet sind. Bei sogenannten Gelenkarmmarkisen ist an dem in Ausfahrrichtung vorderen Ende des Beschattungselementes ein Ausfahrprofil angeordnet, welches von Gelenkarmen getragen und mittels der Gelenkarme ausgefahren wird. Die Ausfahrrichtung kann horizontal orientiert sein oder auch gegenüber der Horizontalen geneigt sein. In jedem Fall ist jedoch die Ausfahrrichtung durch die Gelenkarme festgelegt.

Im Fall sogenannter Wintergartenmarkisen wird das Ausfahrprofil auf Führungsschienen geführt. In diesem Fall ist somit die Ausfahrrichtung durch die Führungsschienen festgelegt.

Im Fall sogenannter Senkrechtsbeschattungen erfolgt das Ausfahren des Beschattungselementes in senkrechter Richtung nach unten.

Im Gegensatz zu den genannten Markisentypen ist die Ausfahrrichtung durch die freie Abspannbarkeit des Beschattungselementes vollkommen beliebig. Die Ausfahrrichtung kann in horizontaler Richtung ausgehend von der Tuchwelle orientiert sein oder das Beschattungselement kann unter einem beliebigen Winkel gegenüber der Horizontalen ausgehend von der Tuchwelle abgespannt oder aufgespannt sein. Mit dem Begriff des Abspannens ist gemeint, dass ein Gegenstück an dem in Ausfahrrichtung vorderen Ende des Beschattungselementes angreift und eine Zugkraft aufnimmt und ableitet. Mit diesem Vorgang des Abspannens wird somit das Beschattungselement aufgespannt.

Das Beschattungselement kann an seinem in Ausfahrrichtung vorderen Ende des Beschattungselementes ein Ausfahrprofil aufweisen. In einer besonders bevorzugten Ausführungsform wird jedoch auf ein derartiges Ausfahrprofil an dem in Ausfahrrichtung vorderen Ende des Beschattungselementes verzichtet und das oder die Gegenstücke, das/die an dem in Ausfahrrichtung vorderen Ende des Beschattungselementes angreift/angreifen und die Zugkraft aufnimmt/aufnehmen und ableitet/ableiten, greifen direkt an dem Beschattungselement selbst an.

Bei dem Beschattungselement kann es sich um ein Tuch wie ein Markisentuch oder ein Fliegengitter, einen transparenten Behang, ein Rollo, einen Stoff oder dergleichen handeln. Insbesondere kann es sich bei dem zumindest einen Beschattungselement um eine Kombination aus einzelnen zusammenhängenden Beschattungselementen, wie beispielsweise bei einer Jalousie oder Rolllade, handeln. Ferner ist es möglich, mehrere Beschattungselemente nebeneinander auf derselben Tuchwelle anzuordnen.

Vorzugsweise weisen mehrere Träger des Rahmens jeweils zumindest eine Tuchwelle mit einem von der Tuchwelle abwickelbaren Beschattungselement auf. Hierdurch kann die Überdachung in mehrere Richtungen durch die erfindungsgemäßen Beschattungselemente erweitert werden. Ferner können Überdachungen durch mehrere Felder von jeweils aus mehreren Trägern gebildeten Rahmen gebildet sein. Durch solche Mehrfeldanlagen können große Bereiche und Terrassenflächen überdacht werden.

Bevorzugt ist/sind die Tuchwelle/n in den/die jeweiligen Träger integriert und/oder es ist/sind die Tuchwelle/n außenseitig an der Frontseite des Trägers oder oberhalb an dem Träger oder unterhalb an dem Träger angeordnet. Mit der Frontseite des Trägers ist die Seite des Trägers bezeichnet, die in die Ausfahrrichtung des Beschattungselementes weist.

Der Träger kann somit derart ausgeführt sein, dass er als Hohlprofil ausgestaltet ist und die Tuchwelle drehbar gelagert in sich aufnimmt.

Die Tuchwelle kann dabei insbesondere in einem die Tuchwelle aufnehmenden Tuchwellengehäuse angeordnet sein. Der Träger mit integrierter Tuchwelle und/oder ein die Tuchwelle aufnehmendes Tuchwellengehäuse kann einen Öffnungsschlitz als Durchtrittsöffnung aufweisen, durch den das Beschattungselement beim Abwickeln von der Tuchwelle herausgeführt wird. Die Durchtrittsöffnung erstreckt sich entlang des Trägers bzw. des Tuchwellengehäuses zumindest über die Breite des von der Wickelwelle abwickelbaren Beschattungselementes. Mit der Breite des aufgewickelten Beschattungselementes ist dessen Abmessung in paralleler Richtung zur Wickelwelle gemeint. Somit entspricht die Länge des Beschattungselementes der Abmessung senkrecht zu dessen Breite. Der Träger kann ferner eine als Kabelkanal dienende Kammer aufweisen. Ferner können im und/oder am Träger eine oder mehrere Beleuchtungseinheiten wie beispielsweise LEDs angeordnet sein.

In einer bevorzugten Ausführungsform ist eine Abstützung der Tuchwelle angeordnet und die Tuchwelle ist in Abwickelrichtung des Beschattungselementes vor- und zurückbewegbar, sodass die Tuchwelle unabhängig von dem sich in Abhängigkeit der Abwicklung des Beschattungselementes verändernden Tuchballendurchmessers an der Abstützung anliegt.

Diese schwimmende Lagerung der Tuchwelle sorgt für ein stetes Anliegen des Tuchballens an der Abstützung des Tuchwelle, sodass einer Durchbiegung der Tuchwelle unter der Gewichtskraft und/oder einer in Abwickelrichtung wirkenden Spannkraft verhindert wird.

Bei einem Abwickeln des Beschattungselementes wird das Beschattungselement von der Wickelwelle aufgrund der Drehung der Wickelwelle abgewickelt, wobei sich der Wickelballendurchmesser verkleinert. Erfindungsgemäß bewegt sich die Wickelwelle folglich zumindest mit einer Richtungskomponente in Abwickelrichtung, insbesondere in horizontaler Richtung oder unter einem Winkel gegenüber der Horizontalen vor, sodass der Wickelballen stets an der Abstützung anliegt und die Wickelwelle somit abgestützt wird. Bei einem Einfahren des Beschattungselementes wird demgegenüber das Beschattungselement auf der Wickelwelle aufgrund der Drehung der Wickelwelle in entgegengesetzte Richtung aufgewickelt, wobei sich der Wickelballendurchmesser vergrößert. Erfindungsgemäß bewegt sich die Wickelwelle folglich zurück, sodass der Wickelballen stets an der Abstützung anliegt und die Wickelwelle somit abgestützt wird.

Vorzugsweise ist die Wickelwelle an ihren Enden in Gleitsteinen gelagert, die in Kulissenführungen von Lagerträgern gleiten. Durch die Verwendung von Gleitsteinen, die in Kulissenführungen von Lagerträgern gleiten, wird eine konstruktiv einfache und verschleißarme Lösung realisiert, die eine schwimmende Lagerung der Wickelwelle und somit stets eine Stützung der Wickelwelle durch die Abstützung gewährleistet. Bei dieser Ausführungsform weist die Wickelwelle eine schwimmende Lagerung auf. Somit ist die Wickelwelle in Ausfahrrichtung des Beschattungselementes vor- und zurückbewegbar. Diese Ausfahrrichtung und damit die Verfahrbarkeit der schwimmend gelagerten Tuchwelle kann aus vertikalen und horizontalen Komponenten zusammengesetzt sein.

Dadurch ist es gewährleistet, dass der seinen Durchmesser beim Ein- und Ausfahren des Beschattungselementes ändernde Tuchballen, der auf der Tuchwelle aufgewickelt ist, stets an der zumindest einen Abstützung anliegt. Hierdurch wird die Wickelwelle gegen die Gewichtskraft und/oder eine Spannkraft zur Vermeidung einer Durchbiegung abgestützt. Somit wird einer Durchbiegung der Tuchwelle unabhängig vom Tuchballendurchmesser effektiv entgegengewirkt.

In einer bevorzugten Ausführungsform ist die Tuchwelle an ihren Enden an Pendelarmen gelagert, wobei die Pendelarme um eine Drehachse pendelnd aufgehängt sind, die parallel zur Achse der Tuchwelle außerhalb der Achse der Tuchwelle liegt. Hierdurch kann ebenfalls eine schwimmende Lagerung der Tuchwelle realisiert und somit stets eine Stützung der Tuchwelle durch die zumindest eine Abstützung gewährleistet werden. Diese Art der Pendellagerung gewährleistet eine einfache Verschiebbarkeit der Tuchwelle in Abhängigkeit vom Tuchballendurchmesser auf einem Kreisbogen, sodass die Tuchwelle mit dem darauf aufgewickelten Tuchballen stets an der Abstützung anliegt und hierdurch gegen die Gewichtskraft und/oder eine Spannkraft in Ausfahrrichtung abgestützt wird. Hierdurch wird einer Durchbiegung der Tuchwelle unabhängig vom Tuchballendurchmesser effektiv entgegengewirkt. Alternativ oder kumulativ zu den Gleitsteinen in Kulissenführungen kann dadurch eine schwimmende Lagerung der Tuchwelle realisiert werden.

Die Pendelarmlagerung kann insbesondere alternativ zur bereits beschriebenen Gleitsteinlagerung mit Kulissenführung eingesetzt werden. Die Pendelarmlagerung kann jedoch auch kumulativ zu den Gleitsteinen in Kulissenführungen verwendet werden. In diesem Fall erfolgt die Kulissenführung der Tuchwelle mechanisch bedingt auf einer Kreisbahn. Eine Kombination aus den beiden Lagerungen gewährleistet eine zusätzliche Sicherung der Tuchwellenführung.

Das Beschattungselement kann dreieckig oder rechteckig oder trapezförmig oder polygonal ausgeführt sein.

In einer bevorzugten Ausführungsform wird das freie Ende des Beschattungselementes von einer oder mehreren Stützen aufgenommen, sodass das Beschattungselement unter einem Winkel von über 0°, insbesondere über 30°, insbesondere über 45°, insbesondere über 60°, insbesondere über 75°, insbesondere bis zu 90° gegenüber der Vertikalen zwischen der Tuchwellen und der/den Stütze/n aufgespannt ist.

In diesem Fall wird das Beschattungselement mittels einer oder mehrerer Stützen abgespannt, d.h. dass eine Zugkraft am in Ausfahrrichtung vorderen Ende des Beschattungselementes von der oder den Stützen aufgenommen und abgleitet wird, sodass das Beschattungselement zwischen der Tuchwelle und der oder den Stützen wie ein Sonnensegel aufgespannt ist.

Erfindungsgemäß ist das freie Ende des Beschattungselementes von einer oder mehreren Stützen aufgenommen, wobei die Stütze/n neigungsverstellbar sind.

Die Stützen können insbesondere in ihrer Höhe und/oder bezüglich des Winkels gegenüber der Vertikalen verstellbar sein. Insbesondere können die Stützen können am Boden befestigt sein, insbesondere Fußteile und/oder bodenseitig montierte Aufnahmen aufweisen. Insbesondere können die Stützen als Skulptur oder Designelement ausgeführt sein. Ferner können die Stützen aus Glas oder Acryl oder Metall oder verschiedenen Werkstoffen ausgeführt sein.

Vorzugsweise ist das freie Ende des Beschattungselementes von einer oder mehreren Stützen aufgenommen, wobei die Stütze/n integrierte Beleuchtungsmittel, insbesondere eine LED-Beleuchtung, aufweisen. Bevorzugt ist das freie Ende des Beschattungselementes von einer oder mehreren Stützen aufgenommen, wobei die Stütze/n mittels eines oder mehrerer Spannseile zum Boden abgespannt ist/sind. Durch ein solches Abspannen der Stütze/n zum Boden erfolgt die Ableitung der von der/den Stütze/n aufgenommenen Spannkraft zur Spannung des Beschattungselementes zum Boden und es wird ein straffes Aufspannen des Beschattungselementes ermöglicht.

Vorzugsweise ist ein Spannsystem zur Aufbringung einer Spannkraft auf das Beschattungselement angeordnet, insbesondere kann ein Spannsystem von einem Tuchwellengehäuse und/oder dem Träger und/oder einer das freie Ende des Beschattungselementes aufnehmenden Stütze aufgenommen sein.

Mittels eines derartigen Spannsystems kann eine Spannkraft zur Spannung des Beschattungselementes auf das Beschattungselement aufgebracht werden, sodass ein straffes Aufspannen des Beschattungselementes ermöglicht ist. Ein solches Spannsystem kann beispielsweise durch eine auf die Tuchwelle einwirkende Drehfeder und/oder durch eine auf das freie Ende des Beschattungselementes einwirkende Schraubenfeder in einer Stütze realisiert werden.

Bei einer bevorzugten Ausführungsform handelt es sich bei der Überdachung um ein Lamellendach. Dabei können insbesondere an zwei gegenüber liegenden, insbesondere parallel verlaufenden, Trägern des Rahmens mehrere Lamellen jeweils um eine Drehachse verschwenkbar gelagert sein, wobei die Drehachsen der Lamellen von einem Träger zum gegenüber liegenden Träger verlaufen, und wobei die Lamellen mittels eines Antriebs von einer Schließstellung, in der die Lamellen eine geschlossene Dachfläche bilden, in eine insbesondere beliebige Öffnungsstellung verschwenkbar sind.

Dabei bilden die Lamellen in der Schließstellung eine geschlossene Dachfläche. Mit der Öffnungsstellung der Lamellen ist eine Verschwenkposition der Lamellen abweichend von der Schließstellung gemeint, insbesondere wobei die maximal freie Dachfläche entsteht. Insbesondere können die Lamellen in der Öffnungsstellung um 90° gegenüber der Schließstellung verschwenkt sein. Insbesondere können die Lamellen in der Öffnungsstellung um 90° gegenüber der Horizontalen ausgerichtet sein. Insbesondere können die Lamellen jedoch in beliebigen Zwischenpositionen zwischen der Schließstellung und der Öffnungsstellung festlegbar sein, insbesondere mittels eines Stoppens des Öffnungsvorgangs und/oder des Schließvorgangs. Insbesondere können die Lamellen in eine beliebige Öffnungsstellung verschwenkt werden, in der die Lamellen um einen beliebigen Winkel insbesondere im Bereich von 1° bis 175° gegenüber der Schließstellung verschwenkt sind.

Insbesondere können die Träger parallel zueinander verlaufen. Insbesondere können die Träger in einem Winkel zueinander verlaufen, wobei die Länge der aufeinanderfolgenden Lamellen korrespondierend zu dem sich ändernden Abstand zwischen den Trägern abnimmt.

Ferner kann es sich bei der Überdachung um ein Glasdach handeln. Bevorzugt weist der Rahmen dabei ein oder mehrere eine Dachfläche bildende Glaselemente auf, insbesondere kann der Rahmen mehrere Sparren aufweisen, wobei zwischen den Sparren jeweils Glaselemente angeordnet sind. Es können auch Abschnitte mit Glaselementen und Abschnitte mit Lamellen miteinander kombiniert sein und aneinander anschließen oder einander überlappen.

Ferner kann es sich bei der Überdachung um eine Pergolamarkise handeln. Dabei ist vorzugsweise an zwei gegenüber liegenden, parallel verlaufenden Trägern des Rahmens zumindest jeweils eine Führungsschiene angeordnet, wobei an den Führungsschienen mehrere Quersprossen mit einer in Ausfahrrichtung vordersten Quersprosse und zumindest einer weiteren Quersprosse verfahrbar gelagert sind und wobei zwischen zwei Quersprossen jeweils ein flexibles Beschattungselement angeordnet ist.

Für den Antrieb kann ferner an der in Ausfahrrichtung vordersten Quersprosse ein umlaufender Riemen mit einem Untergurt und einem Obergurt, insbesondere ein Zahnriemen, angreifen und/oder befestigt sein, mittels dessen zumindest die vorderste Quersprosse als Zugprofil in Ausfahrrichtung nach vorne oder in Einfahrrichtung nach hinten entlang der Führungsschienen verfahrbar ist, wobei der Riemen über zumindest eine Antriebsrolle und über zumindest eine Umlenkrolle entlang eines Fahrwegs geführt ist.

Die Führungsschienen einer solchen Pergolamarkise können von zwei gegenüberliegenden Trägern als Längsträger des Rahmens getragen oder aufgenommen werden. Insbesondere können die Führungsschienen integraler Bestandteil der Längsträger sein. Mit dem Begriff der Längsträger sind im Fall der Pergolamarkise jene Träger bezeichnet, an denen die Führungsschienen angeordnet sind. Dementsprechend ist der Rahmen in diesem Fall aus zwei Längsträgern und zwei Querträgern gebildet. Vorzugsweise weist dabei jeder Längsträger jeweils eine seitliche Regenrinne auf, die unmittelbar oder über einen Ablaufbogen in ein Fallrohr mündet.

Derartige Pergolamarkisen weisen eine Mehrzahl von Quersprossen auf, die zwischen seitlichen Führungsschienen angeordnet sind. Die seitlichen Führungsschienen definieren somit die Ausfahrrichtung. Die in Ausfahrrichtung hinten angeordnete Quersprosse ist üblicherweise an den Führungsschienen fixiert, d.h. nicht entlang der Führungsschienen verfahrbar. An der in Ausfahrrichtung vordersten Quersprosse greift ein Antrieb, beispielsweise in Form eines Riemens an. Mittels des Riemens wird die in Ausfahrrichtung vorderste Quersprosse in der Ausfahrrichtung nach vorne verfahren oder entgegen der Ausfahrrichtung in Einfahrrichtung nach hinten verfahren.

Zwischen der in Ausfahrrichtung vordersten Quersprosse und der hinteren fixierten Quersprosse ist zumindest eine weitere verfahrbare Quersprosse angeordnet. Jeweils zwischen zwei, insbesondere benachbarten, Quersprossen ist ein flexibles Beschattungselement angeordnet und an den beiden Quersprossen befestigt.

Insbesondere können die weiteren Quersprossen freilaufend sein. Freilaufend bezeichnet dabei die Tatsache, dass diese Quersprossen entlang der Führungsschienen verfahrbar sind, ohne dass ein Antriebsmittel wie beispielsweise ein Riemen unmittelbar an den freilaufenden Quersprossen angreift. Wird dabei die in Ausfahrrichtung vorderste Quersprosse in Ausfahrrichtung ausgefahren, so werden nach und nach die einzelnen zwischen den Quersprossen angeordneten Beschattungselemente gespannt und die jeweils nächste weitere freilaufende Quersprosse mittels des gespannten Beschattungselementes in Ausfahrrichtung gezogen. Umgekehrt werden bei einem Verfahren der vordersten Quersprosse entgegen der Ausfahrrichtung in Einfahrrichtung die flexiblen Beschattungselemente entspannt, sodass diese zwischen den Quersprossen frei herunterhängen. Sobald die vorderste Quersprosse bei einem Verfahren entgegen der Ausfahrrichtung auf die nachfolgende weitere freilaufende Quersprosse aufläuft, wird diese freilaufende Quersprosse mittels der vordersten angetriebenen Quersprosse entgegen der Ausfahrrichtung verschoben. Sobald dieses Paket von Quersprossen auf die nächste nachfolgende freilaufende Quersprosse aufläuft, wird diese freilaufende Quersprosse ebenfalls entgegen der Ausfahrrichtung verschoben und so weiter, bis das gesamte Paket verfahrbarer Quersprossen bis zum Anschlag an der fixierten, d.h. der in Ausfahrrichtung letzten Quersprosse verfahren ist.

In einer bevorzugten Ausführungsform weist der Rahmen zumindest zwei parallel angeordnete Führungsschienen auf, an denen ein Ausfahrprofil eines Tuches verfahrbar ist, das von einer an dem Rahmen drehbar gelagerten Tuchwelle abwickelbar ist und mittels dessen der Rahmen zumindest teilweise überspannbar ist. In diesem Fall ist die Überdachung mit einer sogenannten Wintergartenmarkise ausgestattet.

Möglich ist dabei insbesondere eine Kombination von einem Glasdach und einer derartigen Wintergartenmarkise. Im übrigen sind Kombinationen sämtlicher genannter Arten von Überdachungen von Lamellendächern, Glasdächern, Pergolamarkisen und Wintergartenmarkisen möglich, sowohl bei einem einzelnen aus mehreren Trägern gebildeten Rahmen als auch bei Mehrfeldanlagen, die aus mehreren aneinander anschließenden Rahmen gebildet sind.

Vorzugsweise wird der der Rahmen der Überdachung von mehreren, insbesondere an den Ecken des Rahmens angeordneten Pfosten getragen und/oder wobei einer oder mehrere Träger des Rahmens an einem Gebäude befestigt sind.

Der Rahmen kann insbesondere einseitig oder mehrseitig an einem Gebäude bzw. in einer Gebäudeecke oder einer Gebäudenische angeordnet sein oder freistehend auf vier oder mehr Pfosten angeordnet sein und von den Pfosten getragen werden. Insbesondere sind auch Mehrfeldanlagen mit mehreren aneinander anschließenden Rahmen realisierbar.

Mehrere Ausführungsbeispiele der Erfindung sind in den Figuren dargestellt und werden nachfolgend erläutert. Es zeigen:
- Fig. 1: Eine perspektivische Ansicht einer freistehenden Mehrfeldanlage aus zwei Lamellendächern mit zusätzlichen Beschattungen;
- Fig. 2: eine perspektivische Ansicht eines freistehenden Lamellendachs mit zusätzlichen Beschattungen;
- Fig. 3: eine perspektivische Ansicht eines an ein Gebäude anschließenden Terrassendachs mit zusätzlichen Beschattungen;
- Fig. 4: eine perspektivische Ansicht einer weiteren Ausführungsform eines an ein Gebäude anschließenden Terrassendachs mit zusätzlichen Beschattungen.

Identische Bauteile sind mit identischen Bezugszeichen versehen.

Figur 1 zeigt eine perspektivische Ansicht einer Überdachung 1, die als freistehende Mehrfeldanlage aus zwei Lamellendächern mit zusätzlichen Beschattungen 4 gebildet ist. Jede einzelne Überdachung 1 ist durch einen Rahmen aus vier Trägern 2 gebildet. Mit dem Begriff des Trägers 2 sind insbesondere Horizontalträger umfasst.

Im Fall von nicht dargestellten Überdachungen 1 mit einer Neigung sind mit dem Begriff des Trägers auch diejenigen Strukturbauteile der Überdachung 1 umfasst, welche unter einem Winkel gegenüber der Horizontalen einen Teil des Rahmens der Überdachung bilden. Auch derartige unter einem Winkel gegenüber der Horizontalen angeordnete Träger können die nachfolgend erläuterten Beschattungselemente 4 aufnehmen.

Der aus den Trägern 1 gebildete Rahmen der Überdachung 1 wird von den senkrechten Pfosten 3 getragen. An jeder Ecke des Rahmens der Überdachung 1 ist ein Pfosten 3 angeordnet. Wie in Figur 1 dargestellt ist die Überdachung 1 als sogenannte Mehrfeldanlage aus zwei Feldern, d.h. aus zwei aneinander angrenzenden Lamellendächern gebildet.

Figur 2 zeigt eine perspektivische Ansicht einer Überdachung 1, die als freistehende Überdachung 1 durch ein einzelnes Lamellendach mit zusätzlichen Beschattungen 4 gebildet ist.

Bei den Lamellendächern der beiden Ausführungsformen gemäß den Figuren 1 und 2 sind Lamellen 6 von dem Rahmen der Überdachung 1 aufgenommen. Die Lamellen 6 erstrecken sich von einem Träger 2 zu dem parallel verlaufenden Träger 2 auf der gegenüberliegenden Seite des Rahmen und sind an den Trägern 2 drehbar gelagert, sodass die Lamellen 6 von einer Schließstellung, in welcher sie eine geschlossene Dachfläche bilden, in eine Öffnungsstellung verdrehbar sind.

Die Figuren 3 und 4 zeigen weitere Ausführungsformen von Überdachungen 1 in perspektivischer Ansicht. Die Figuren 3 und 4 zeigen Überdachungen 1 in Form von Terrassendächern mit jeweils mehreren Sparren 7, die von dem aus den Trägern 2 gebildeten Rahmen getragen werden. Zwischen den Sparren 7 sind jeweils Glaselemente 8 angeordnet, die eine geschlossene Dachfläche der Überdachung 1 bilden. Die Überdachungen 1 mit den Glaselementen 8 gemäß den Figuren 3 und 4 sind an der hinteren Seite des Rahmens an einem Gebäude 9 montiert. Daher sind nur die in der Darstellung nach den Figuren 3 und 4 vorderen Ecken des Rahmens mit Pfosten 3 abgestützt, während der in der Darstellung nach den Figuren 3 und 4 hintere Träger des Rahmens an einer Wand des Gebäudes 9 befestigt ist.

Wie den Figuren 1 bis 4 zu entnehmen ist, weisen die Überdachungen 1 jeweils zusätzliche Beschattungselemente 4 auf. Diese Beschattungselemente 4 sind durch Tücher gebildet, die jeweils von einer in den jeweiligen Träger 2 integrierten Tuchwelle abwickelbar sind. Bei den Ausführungsbeispielen gemäß den Figuren 1 und 3 sind die Tücher der Beschattungselemente 4 rechteckig ausgeführt. Bei den Ausführungsbeispielen gemäß den Figuren 2 und 4 sind die Tücher der Beschattungselemente 4 dreieckig ausgeführt.

Die Beschattungselemente 4 sind frei abspannbar. Die freien Enden der Beschattungselemente 4 werden von Stützen 5 aufgenommen. Mit dem Begriff des Abspannens ist gemeint, dass die Stützen 5 an dem in Ausfahrrichtung vorderen Ende des Beschattungselementes 4 angreifen und eine Zugkraft aufnehmen und ableiten. Mit diesem Vorgang des Abspannens wird somit das Beschattungselement 4 aufgespannt. Die Stützen 5 sind höhenverstellbar. Die Stützen 5 sind bodenseitig befestigt.

Dadurch, dass die Beschattungselemente 4 frei abspannbar sind, können diese zwischen der in den jeweiligen Träger 2 integrierten Tuchwelle und der oder den Stützen 5 am vorderen Ende der Beschattungselemente 4 frei abgespannt werden, ohne den Raum unter der Überdachung zu begrenzen. Wie den Figuren 1 bis 4 zu entnehmen ist, wird die Überdachung 1 durch die Beschattungselemente 4 in vorteilhafter Weise erweitert.

Alternativ zu den dargestellten Stützen 5 können die freien Enden der Beschattungselemente an beliebigen Aufnahmepunkten befestigt werden, wie Nebengebäuden, Gartenhütten, Bäumen und dergleichen. Die zusätzlichen Beschattungselemente 4 der gezeigten Überdachungen können somit ähnlich einem Sonnensegel zwischen der Überdachung 1 und beliebigen Aufnahmen für die freien Enden der Beschattungselemente 4 aufgespannt werden.

Um die Tücher der Beschattungselemente 4 vor der Witterung zu schützen, können die Tücher auf den in den jeweiligen Träger 2 integrierten Tuchwellen aufgewickelt werden. An den Tuchwellen greift in der in Aufwickelrichtung weisenden Drehrichtung ein Spannsystem an, sodass die Tücher der Beschattungselemente 4 zwischen der Tuchwelle und den Stützen 5 unter Spannung stehen.

## Patentansprüche

1. Überdachung (1) mit einem aus mehreren Trägern (2) gebildeten Rahmen, wobei zumindest einer der Träger (2) eine Tuchwelle mit einem von der Tuchwelle abwickelbaren Beschattungselement (4) mit einem in Abwickelrichtung freien Ende aufweist, wobei das Beschattungselement ein von der Tuchwelle abwickelbares Sonnensegel bildet, wobei das Beschattungselement (4) an seinem freien Ende in horizontaler Richtung ausgehend von der Tuchwelle oder unter einem beliebigen Winkel gegenüber der Horizontalen ausgehend von der Tuchwelle frei abspannbar ist, **dadurch gekennzeichnet, dass** das freie Ende des Beschattungselementes (4) von einer oder mehreren Stützen (5) aufgenommen ist, wobei die Stütze/n (5) neigungsverstellbar sind.

2. Überdachung (1) nach Anspruch 1, **dadurch gekennzeichnet, dass** die Stütze/n (5) höhenverstellbar sind.

3. Überdachung (1) nach Anspruch 1 oder 2, **dadurch gekennzeichnet, dass** mehrere Träger (2) des Rahmens jeweils zumindest eine Tuchwelle mit einem von der Tuchwelle abwickelbaren Beschattungselement (4) aufweisen.

4. Überdachung (1) nach einem der vorherigen Ansprüche, **dadurch gekennzeichnet, dass** die Tuchwelle/n in den/die jeweiligen Träger (2) integriert ist/sind oder dass die Tuchwelle/n außenseitig an der Frontseite des Trägers (2) oder oberhalb an dem Träger (2) oder unterhalb an dem Träger (2) angeordnet ist/sind.

5. Überdachung (1) nach einem der vorherigen Ansprüche, **dadurch gekennzeichnet, dass** eine Abstützung gegen eine Durchbiegung der Tuchwelle angeordnet ist und die Tuchwelle zumindest in Abwickelrichtung des Beschattungselementes (4) vor- und zurückbewegbar ist, sodass die Tuchwelle unabhängig von dem sich in Abhängigkeit der Abwicklung des Beschattungselementes (4) verändernden Tuchballendurchmessers an der Abstützung anliegt.

6. Überdachung (1) nach einem der vorherigen Ansprüche, **dadurch gekennzeichnet, dass** das Beschattungselement (4) dreieckig oder rechteckig oder trapezförmig oder polygonal ausgeführt ist.

7. Überdachung (1) nach einem der vorherigen Ansprüche, **dadurch gekennzeichnet, dass** das Beschattungselement (4) unter einem Winkel von über 0°, insbesondere über 30°, insbesondere über 45°, insbesondere über 60°, insbesondere über 75°, insbesondere bis zu 90° gegenüber der Vertikalen zwischen der Tuchwellen und der/den Stütze/n (5) aufgespannt ist.

8. Überdachung (1) nach einem der vorherigen Ansprüche, **dadurch gekennzeichnet, dass** das freie Ende des Beschattungselementes (4) von einer oder mehreren Stützen (5) aufgenommen ist, wobei die Stütze/n (5) integrierte Beleuchtungsmittel aufweisen.

9. Überdachung (1) nach einem der vorherigen Ansprüche, **dadurch gekennzeichnet, dass** das freie Ende des Beschattungselementes (4) von einer oder mehreren Stützen (5) aufgenommen ist, wobei die Stütze/n (5) mittels eines oder mehrerer Spannseile zum Boden abgespannt ist/sind.

10. Überdachung (1) nach einem der vorherigen Ansprüche, **dadurch gekennzeichnet, dass** ein Spannsystem zur Aufbringung einer Spannkraft auf das Beschattungselement (4) angeordnet ist, insbesondere dass ein Spannsystem von einem Tuchwellengehäuse und/oder dem Träger (2) und/oder einer das freie Ende des Beschattungselementes (4) aufnehmenden Stütze (5) aufgenommen ist.

11. Überdachung (1) nach einem der vorherigen Ansprüche, **dadurch gekennzeichnet, dass** an zwei gegenüber liegenden, insbesondere parallel verlaufenden, Trägern (2) des Rahmens mehrere Lamellen (6) jeweils um eine Drehachse verschwenkbar gelagert sind, wobei die Drehachsen der Lamellen (6) von einem Träger (2) zum gegenüber liegenden Träger (2) verlaufen, und wobei die Lamellen (6) mittels eines Antriebs von einer Schließstellung, in der die Lamellen (6) eine geschlossene Dachfläche bilden, in eine insbesondere beliebige Öffnungsstellung verschwenkbar sind.

12. Überdachung (1) nach einem der vorherigen Ansprüche, **dadurch gekennzeichnet, dass** der Rahmen ein oder mehrere eine Dachfläche bildende Glaselemente (8) aufweist, insbesondere dass der Rahmen mehrere Sparren (7) aufweist, wobei zwischen den Sparren (7) jeweils Glaselemente (8) angeordnet sind.

13. Überdachung (1) nach einem der vorherigen Ansprüche, **dadurch gekennzeichnet, dass** an zwei gegenüber liegenden, parallel verlaufenden Trägern (2) des Rahmens zumindest jeweils eine Führungsschiene angeordnet ist, wobei an den Führungsschienen mehrere Quersprossen mit einer in Ausfahrrichtung vordersten Quersprosse und zumindest einer weiteren Quersprosse verfahrbar gelagert sind und wobei zwischen zwei Quersprossen jeweils ein flexibles Beschattungselement angeordnet ist.

14. Überdachung (1) nach einem der vorherigen Ansprüche, **dadurch gekennzeichnet, dass** der Rahmen zumindest zwei parallel angeordnete Führungsschienen aufweist, an denen ein Ausfahrprofil eines Tuches verfahrbar ist, das von einer an dem Rahmen drehbar gelagerten Tuchwelle abwickelbar ist und mittels dessen der Rahmen zumindest teilweise überspannbar ist.

15. Überdachung (1) nach einem der vorherigen Ansprüche, **dadurch gekennzeichnet, dass** der Rahmen der Überdachung (1) von mehreren, insbesondere an den Ecken des Rahmens angeordneten Pfosten (3) getragen wird und/oder dass einer oder mehrere Träger (2) des Rahmens an einem Gebäude befestigt sind.

## Claims

1. Covering (1) comprising a frame formed from a plurality of beams (2), at least one of the beams (2) having a fabric shaft with a shading element (4) that can be unwound from the fabric shaft and has a free end in the unwinding direction, the shading element forming an awning that can be unwound from the fabric shaft, wherein the shading element (4) can be freely braced at its free end in the horizontal direction going out from the fabric shaft or at any angle relative to the horizontal going out from the fabric shaft, **characterised in that** the free end of the shading element (4) is received by one or more struts (5), wherein the strut(s) (5) are adjustable in inclination.

2. Covering (1) according to claim 1, **characterised in that** the strut(s) (5) are adjustable in height.

3. Covering (1) according to claim 1 or 2, **characterised in that** a plurality of beams (2) of the frame each have at least one fabric shaft with a shading element (4) that can be unwound from the fabric shaft.

4. Covering (1) according to one of the previous claims, **characterised in that** the fabric shaft(s) is/are integrated into the respective beam(s) (2) or **in that** the fabric shaft(s) is/are arranged externally on the front side of the beam (2) or on top of the beam (2) or on the underside of the beam (2).

5. Covering (1) according to one of the previous claims, **characterised in that** a support is arranged against flexing of the fabric shaft and the fabric shaft can be moved backwards and forwards at least in the unwinding direction of the shading element (4), so that the fabric shaft bears against the support independently of the diameter of the fabric bale changing in dependence on the unwinding of the shading element (4).

6. Covering (1) according to one of the previous claims, **characterised in that** the shading element (4) is triangular or rectangular or trapezoidal or polygonal in shape.

7. Covering (1) according to one of the previous claims, **characterised in that** the shading element (4) is stretched at an angle of more than 0°, in particular more than 30°, in particular more than 45°, in particular more than 60°, in particular more than 75°, in particular up to 90° with respect to the vertical between the fabric shaft and the strut(s) (5).

8. Covering (1) according to one of the previous claims, **characterised in that** the free end of the shading element (4) is received by one or more struts (5), the strut(s) (5) having integrated lighting means.

9. Covering (1) according to one of the previous claims, **characterised in that** the free end of the shading element (4) is received by one or more struts (5), the strut(s) (5) being braced to the ground by means of one or more tensioning ropes.

10. Covering (1) according to one of the preceding claims, **characterised in that** there is arranged a tensioning system for applying a tensioning force to the shading element (4), in particular **in that** a tensioning system is received by a fabric shaft housing and/or the beam (2) and/or a strut (5) that receives the free end of the shading element (4).

11. Covering (1) according to one of the previous claims, **characterised in that** a plurality of slats (6) are mounted on two opposite, in particular parallel, beams (2) of the frame so as to be pivotable in each case about an axis of rotation, the axes of rotation of the slats (6) extending from one beam (2) to the opposite beam (2), and the slats (6) being pivotable by means of a drive from a closed position, in which the slats (6) form a closed roof surface, into an, in particular arbitrary, open position.

12. Covering (1) according to one of the previous claims, **characterised in that** the frame comprises one or more glass elements (8) that form a roof area, in particular **in that** the frame comprises a plurality of rafters (7), respective glass elements (8) being arranged between the rafters (7).

13. Covering (1) according to one of the previous claims, **characterised in that** at least one guide rail is arranged in each case on two opposite, parallel beams (2) of the frame, wherein a plurality of transverse rungs with a foremost transverse rung in the direction of extension and at least one further transverse rung are movably mounted on the guide rails, and wherein a flexible shading element is arranged in each case between two transverse rungs.

14. Covering (1) according to one of the previous claims, **characterised in that** the frame has at least two parallel guide rails on which an extension profile of a fabric can be moved, which can be unwound from a fabric shaft rotatably mounted on the frame and by means of which the frame can be at least partially spanned.

15. Covering (1) according to one of the previous claims, **characterised in that** the frame of the covering (1) is supported by a plurality of posts (3), in particular arranged at the corners of the frame, and/or **in that** one or more beams (2) of the frame are attached to a building.

## Revendications

1. Toiture (1) avec un cadre formé de plusieurs poutres (2), dans laquelle au moins l'une des poutres (2) présente un arbre à toile avec un élément d'ombrage (4) qui peut être déroulé à partir de l'arbre à toile avec une extrémité libre dans une direction de déroulement, dans laquelle l'élément d'ombrage forme un vélum pouvant être déroulé à partir de l'arbre à toile, dans laquelle l'élément d'ombrage (4) peut être tendu librement à son extrémité libre dans une direction horizontale à partir de l'arbre à toile ou selon tout angle souhaité par rapport à l'horizontale à partir de l'arbre à toile, **caractérisée en ce que** l'extrémité libre de l'élément d'ombrage (4) est logée dans un ou plusieurs supports (5), dans laquelle le/les support(s) (5) sont réglables en inclinaison.

2. Toiture (1) selon la revendication 1, **caractérisée en ce que** le/les supports (5) sont réglables en hauteur.

3. Toiture (1) selon la revendication 1 ou 2, **caractérisée en ce que** plusieurs poutres (2) du cadre présentent chacune au moins un arbre à toile avec un élément d'ombrage (4) pouvant être déroulé à partir de l'arbre à toile.

4. Toiture (1) selon l'une quelconque des revendications précédentes, **caractérisée en ce que** le/les arbre(s) à toile dans le/les poutres respectives (2) est/sont intégré(s) ou **en ce que** le/les arbre(s) à toiles est/sont agencé(s) à l'extérieur sur la face avant de la poutre (2) ou au-dessus de la poutre (2) ou en dessous de la poutre (2).

5. Toiture (1) selon l'une quelconque des revendications précédentes, **caractérisée en ce qu'**un appui est agencé pour empêcher une flexion de l'arbre à toile et l'arbre à toile peut être déplacé d'avant en arrière au moins dans une direction de déroulement de l'élément d'ombrage (4), de sorte que l'arbre à toile repose contre l'appui indépendamment du diamètre de rouleau de toile changeant en fonction du déroulement de l'élément d'ombrage (4).

6. Toiture (1) selon l'une quelconque des revendications précédentes, **caractérisée en ce que** l'élément d'ombrage (4) est réalisé triangulaire ou rectangulaire ou trapézoïdal ou polygonal.

7. Toiture (1) selon l'une quelconque des revendications précédentes, **caractérisée en ce que** l'élément d'ombrage (4) est tendu selon un angle supérieur à 0°, en particulier supérieur à 30°, en particulier supérieur à 45°, en particulier supérieur à 60°, en particulier supérieur à 75°, en particulier allant jusqu'à 90° par rapport à la verticale entre les arbres à toile et le(s) support(s) (5).

8. Toiture (1) selon l'une quelconque des revendications précédentes, **caractérisée en ce que** l'extrémité libre de l'élément d'ombrage (4) est maintenue par un ou plusieurs supports (5), dans laquelle le/les supports (5) présentent des moyens d'éclairage intégrés.

9. Toiture (1) selon quelconque l'une des revendications précédentes, **caractérisée en ce que** l'extrémité libre de l'élément d'ombrage (4) est reçue par un ou plusieurs supports (5), dans laquelle le/les support(s) (5) sont contreventés au sol au moyen d'un ou plusieurs câbles de tension.

10. Toiture (1) selon l'une quelconque des revendications précédentes, **caractérisée en ce qu'**un système de tension est agencé pour appliquer une force de tension à l'élément d'ombrage (4), en particulier **en ce qu'**un système de tension est reçu par un logement d'arbre à toile et/ou la poutre (2) et/ou un support (5) recevant l'extrémité libre de l'élément d'ombrage (4).

11. Toiture (1) selon l'une quelconque des revendications précédentes, **caractérisée en ce qu'**une pluralité de lattes (6) sont chacune montées de manière pivotante autour d'un axe de rotation sur deux poutres (2) opposées, en particulier parallèles, du cadre, dans laquelle les axes de rotation des lattes (6) s'étendent d'une poutre (2) à une poutre opposée (2), et les lattes (6) peuvent être pivotées au moyen d'un entraînement à partir d'une position fermée, dans laquelle les lattes (6) forment une surface du toit fermée, jusque dans une position ouverte particulière quelconque.

12. Toiture (1) selon l'une quelconque des revendications précédentes, **caractérisée en ce que** le cadre présente un ou plusieurs éléments vitrés (8) formant une surface de toit, en particulier **en ce que** le cadre présente plusieurs chevrons (7), dans laquelle des éléments vitrés (8) sont agencés respectivement entre les chevrons (7).

13. Toiture (1) selon l'une quelconque des revendications précédentes, **caractérisée en ce qu'**au moins un rail de guidage respectif est agencé sur deux poutres (2) opposées et parallèles du cadre, dans laquelle une pluralité de traverses, avec une traverse la plus en avant dans la direction d'extension et au moins une traverse supplémentaires, sont montées de manière mobile sur les rails de guidage, et dans laquelle un élément d'ombrage flexible est agencé entre deux traverses.

14. Toiture (1) selon l'une quelconque des revendications précédentes, **caractérisée en ce que** le cadre présente au moins deux rails de guidage agencés parallèlement, sur lesquels peut être déplacé un profilé d'extension d'une toile, qui peut être déroulée à partir d'un arbre à toile monté de manière rotative sur le cadre et au moyen desquels le cadre est au moins partiellement couvert.

15. Toiture (1) selon l'une quelconque des revendications précédentes, **caractérisée en ce que** le cadre de la toiture (1) est supporté par plusieurs poteaux (3) agencés en particulier aux angles du cadre et/ou **en ce qu'**une ou plusieurs poutres (2) du cadre sont fixées à un bâtiment.
